# EUROPÄISCHE PATENTSCHRIFT

(11) **EP 3 624 637 B1**
(45) Veröffentlichungstag und Bekanntmachung des Hinweises auf die Patenterteilung: **25.08.2021**
(21) Anmeldenummer: 18721782.3
(22) Anmeldetag: 02.05.2018
(51) Int. Cl.: A47B 13/02, A47L 15/50, B66F 7/06, A47B 88/90, A47B 46/00

(54) **HEBEMECHANISMUS, MÖBEL ODER HAUSHALTSGERÄT UND SCHUBKASTEN**
LIFTING MECHANISM, PIECE OF FURNITURE OR DOMESTIC APPLIANCE, AND DRAWER
MÉCANISME DE LEVAGE, MEUBLE OU APPAREIL MÉNAGER ET TIROIR

(30) Priorität: 15.05.2017 DE 102017110487
(43) Veröffentlichungstag der Anmeldung: 25.03.2020
(73) Patentinhaber: Paul Hettich GmbH & Co. KG, 32278 Kirchlengern (DE)
(72) Erfinder: BEUMLER, Sören, 32257 Bünde (DE); SCHULTE, Ann-Christin, 33378 Rheda-Wiedenbrück (DE); TENHUMBERG, Steffen, 49076 Osnabrück (DE)
(74) Vertreter: Dantz, Jan Henning
(86) Internationale Anmeldenummer: PCT/EP2018/061170
(87) Internationale Veröffentlichungsnummer: WO 2018/210566

(56) Entgegenhaltungen:
- WO-A2-2010/124947
- DE-A1-102016 109 792
- US-A- 4 615 279

## Beschreibung

Die vorliegende Erfindung betrifft einen Hebemechanismus mit einer Ablage zum Einbau in einem Schubkasten oder einem Korpus eines Möbels oder Haushaltsgerätes gemäß dem Oberbegriff des Anspruchs 1. Die Erfindung betrifft des Weiteren ein Möbel oder Haushaltsgerät und einen Schubkasten.

Solche Hebemechanismen dienen dazu, Ablagen mithilfe einer Betätigungsmechanik aus einer abgesenkten unteren in eine angehobene obere Position zu verfahren, um die auf oder in der Ablage abgelegten Gegenstände herausnehmen oder auflegen zu können.

Ein solcher gattungsgemäßer Hebemechanismus ist beispielsweise aus der DE 10 2016 120 533 A1 bekannt. Der dort beschriebene Hebemechanismus weist ein Paar von Scherenmechaniken auf, mit jeweiligen ersten und zweiten Scherenhebeln, die über einen Schwenkhebel mit daran angeordnetem Griff bedienbar ist.

Eine andere Ausführungsform für einen Hebemechanismus ist in der EP2890271 B1 und der WO 2010/124947 A2 beschrieben. Der dort beschriebene Hebemechanismus weist ein Paar von Schiebe-Schwenkmechaniken mit wenigstens zwei an einer der Seitenwände des Korpus mit einem ersten Ende parallel zur Ebene der Seitenwände drehbar festgelegten und parallel zueinander beabstandet angeordneten Schwenkarmen auf, wobei an jeweiligen zweiten Enden der Schwenkarme eine Führungsschiene derart parallel zur Ebene der Seitenwände schwenkbar festgelegt sind, dass die Führungsschiene aus einer unteren Position innerhalb des Korpus in eine angehobene, obere Position zumindest teilweise außerhalb des Korpus verschwenkbar ist, und zumindest eine in der Führungsschiene linear verschiebbare Laufschiene, an der die Ablage befestigt ist.

Zur Stabilisierung des Hebemechanismus sind die zweiten Enden der beidseits der Ablage angeordneten Scherenhebel bzw. die zweiten Enden der beidseits der Ablage angeordneten Schwenkarme über eine Querstange miteinander gekoppelt.

Nachteilig an den vorgenannten Hebemechanismus ist, dass ein solcher Hebemechanismus jeweils nur für Ablagen vorbestimmter Breite einsetzbar ist.

Aufgabe der vorliegenden Erfindung ist es, einen Hebemechanismus sowie ein Möbel oder Haushaltsgerät bzw. einen Schubkasten mit einem solchen Hebemechanismus dahingehend weiterzuentwickeln, dass der Hebemechanismus variabel für unterschiedliche Ablagen einsetzbar ist.

Diese Aufgabe wird durch einen Hebemechanismus mit den Merkmalen des Anspruchs 1 gelöst.

Die Aufgabe wird des Weiteren durch ein Möbel oder Haushaltsgerät mit den Merkmalen des Anspruchs 8 bzw. 11 sowie durch einen Schubkasten mit den Merkmalen des Anspruchs 15 gelöst.

Der erfindungsgemäße Hebemechanismus weist ein Paar von Mechaniken zum Anheben und Absenken der Ablage, die an beiden Seiten der Ablage angeordnet sind, auf. Die beiden Mechaniken sind über eine Synchronisationsstange miteinander gekoppelt, die in ihrer Länge variabel einstellbar ist.

Ein erfindungsgemäßer Hebemechanismus weist eine Scherenmechanik mit zwei Paaren von gekreuzten und drehbar miteinander verbundenen Scherenhebeln zum Anheben und Absenken der Ablage auf. Ein jeweiliger erster Scherenhebel ist dabei am ersten Ende ortsfest und drehbar und ein jeweiliger zweiter Scherenhebel an einem ersten Ende drehbar und verschiebbar an der Ablage angeordnet.

Ein zweites Ende des ersten Scherenhebels ist drehbar und verschiebbar und ein zweites Ende des zweiten Scherenhebels ortsfest und drehbar an dem Schubkasten oder oder an einer Auszugsführung oder dem Korpus des Möbels oder Haushaltsgerätes angeordnet. Die beiden zweiten Enden der ersten Scherenhebel sind dabei über eine Synchronisationsstange miteinander gekoppelt. Die Synchronisationsstange ist dabei in ihrer Länge variabel einstellbar.

Dadurch ist ein Hebemechanismus geschaffen, der mit Ablagen unterschiedlicher Breiten gekoppelt werden kann, was die Lagerhaltung solcher Hebemechanismen gegenüber einer Lagerhaltung von Hebemechanismen mit festgelegten unterschiedlichen Breiten reduziert. Beispielsweise existieren bei Geschirrspülern Einbaubreiten von 45 und 60 cm, wobei die Ablagen dementsprechend breit ausgeführt sind.

Vorteilhafte Ausführungsvarianten dieser Erfindung sind Gegenstand der Unteransprüche.

Gemäß einer vorteilhaften Ausführungsvariante der Erfindung ist die Synchronisationsstange als Teleskopstange ausgebildet.

Solche Teleskopstangen sind einfach und kostengünstig herstellbar und in einfacher Weise an den zweiten Enden der ersten Scherenhebel bzw. der Schwenkarme anbringbar.

Besonders bevorzugt weist die Synchronisationsstange eine erste Stange mit einer Vielzahl von Rastelementaufnahmen und eine zweite Stange mit wenigstens einem vorstehenden Rastelement auf. Die Rastelementaufnahmen sind dabei bevorzugt als Aufnahmelöcher ausgebildet, die hintereinander angeordnet eine Lochleiste bilden.

Das wenigstens eine Rastelement ist dabei bevorzugt als federnd in die zweite Stange eindrückbarer Bolzen ausgebildet.

Denkbar sind auch in anderer Weise gestaltete Rastelemente und entsprechende Rastelementaufnahmen wie beispielsweise Rastelementaufnahmen in Gestaltung einer Verzahnung und eines entsprechenden Zahns an der zweiten Stange.

Denkbar sind auch über ein Schraubgewinde miteinander gekoppelte Stangen.

Gemäß einer weiteren Ausführungsvariante des zweiten erfindungsgemäßen Hebemechanismus ist an einem freien, von einem Benutzer verschwenkbaren Ende zumindest eines mit einem Paar der Scherenhebel gekoppelten Schwenkhebels ein Griff befestigt.

Der Griff ist dabei gemäß einer Ausführungsvariante in Längsrichtung teleskopierbar ausgebildet zwischen beiden Schwenkhebeln auf gegenüberliegenden Seiten der Ablage, die Schwenkhebel miteinander verbindend, angeordnet.

Denkbar ist auch, nur an einer der Scherenmechaniken einen solchen Schwenkhebel anzuordnen, so dass die Scherenmechanik über einen an diesem einen Schwenkhebel angeordneten Griff betätigbar ist.

Gemäß einer weiteren vorteilhaften Ausführungsvariante des zweiten erfindungsgemäßen Hebemechanismus ist an den Enden der Synchronisationsstange jeweils ein Zahnrad angeordnet, das in eine in dem Schubkasten oder dem Korpus des Möbels oder Haushaltsgerätes fixierte Zahnstange eingreift.

Dadurch wird die synchrone Verschiebung der zweiten Enden des ersten Scherenhebels während der Anhebe- oder Absenkbewegung nochmals verbessert.

Das Möbel oder Haushaltsgerät zeichnet sich durch einen Hebemechanismus, wie oben beschrieben, aus. Der Hebemechanismus mit der Ablage kann dabei in einem Möbelkorpus selbst befestigt sein.

Denkbar ist es auch, den Hebemechanismus in einem aus dem Korpus des Möbels oder Haushaltsgerätes ausziehbaren Schubkasten oder an einer Auszugsführung festzulegen.

Bei einem alternativen Möbel oder Haushaltsgerät mit einem Korpus und einem an dem Korpus befestigten Hebemechanismus mit einer Ablage, wobei die Ablage über den Hebemechanismus anhebbar und absenkbar ist und wobei jeweils ein Hebemechanismus an einer Seite der Ablage angeordnet ist, weist der Hebemechanismus ein Paar von Schiebe-Schwenkmechaniken mit wenigstens zwei an einer der Seitenwände des Korpus mit einem ersten Ende parallel zur Ebene der Seitenwände drehbar festgelegten und parallel zueinander beabstandet angeordneten Schwenkarmen auf, wobei an jeweiligen zweiten Enden der Schwenkarme eine Führungsschiene derart parallel zur Ebene der Seitenwände schwenkbar festgelegt sind, dass die Führungsschiene aus einer unteren Position innerhalb des Korpus in eine angehobene, obere Position zumindest teilweise außerhalb des Korpus verschwenkbar ist, zumindest eine in der Führungsschiene linear verschiebbare Laufschiene, an der die Ablage befestigt ist. Die beiden zweiten Enden der beidseits der Ablage angeordneten Schwenkarme sind dabei über eine Synchronisationsstange miteinander gekoppelt, die in ihrer Länge variabel einstellbar ist.

Der erfindungsgemäße Schubkasten zeichnet sich durch wenigstens einen in einem Aufnahmeraum, insbesondere auf einem Boden des Schubkastens angeordneten Hebemechanismus aus, der wie oben beschrieben ausgebildet ist.

Nachfolgend werden Ausführungsbeispiele der Erfindung anhand der beiliegenden Zeichnungen näher erläutert. Es zeigen:
- Fig. 1 und 2: perspektivische Ansichten eines Hebemechanismus mit einer daran festgelegten Ablage, wobei die Breite der Ablagen in den Figuren unterschiedlich groß ist,
- Fig. 3 bis 5: perspektivische Darstellungen einer Ausführungsvariante eines Hebemechanismus in einer unteren Endposition, einer teilweise angehobenen Position und einer oberen Endposition,
- Fig. 6: eine perspektivische Darstellung einer weiteren Ausführungsvariante eines Hebemechanismus,
- Fig. 7: eine perspektivische Detailansicht des Hebemechanismus gemäß Fig. 6 zur Darstellung eines mit einer Zahnstange kämmenden Zahnrads am Ende der Synchronisationsstange und
- Fig. 8: eine perspektivische Ansicht eines alternativen erfindungsgemäßen Hebemechanismus in einer ausgezogenen, aber noch nicht angehobenen Position mit Synchronisationsstange.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Hebemechanismus, der Scherenhebel, der Schwenkarme, der Synchronisationsstange und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 insgesamt eine Ausführungsvariante eines erfindungsgemäßen Hebemechanismus bezeichnet.

An dem Hebemechanismus ist eine Ablage 2 befestigt, die mithilfe des Hebemechanismus 1 aus einer in Fig. 3 gezeigten, abgesenkten Position in eine in Fig. 1 oder Fig. 5 gezeigte angehobene Endposition anhebbar bzw. absenkbar ist.

Die Ablage 2 ist in der hier gezeigten Ausführungsvariante als schubkastenähnlicher Behälter mit vier Seitenwänden 22 und einem Boden 21 ausgebildet.

Denkbar ist auch eine Ausbildung der Ablage 2 als Korb, beispielsweise Geschirrkorb eines als Geschirrspüler ausgebildeten Haushaltsgeräts oder auch als Tablarboden.

Der Hebemechanismus 1 weist, wie in den Fig. 1 bis 6 gezeigt, eine Scherenmechanik mit zwei Paaren von gekreuzten und drehbar miteinander verbundenen Scherenhebeln 31, 32, 41, 42 auf. Dabei ist jeweils ein Paar der Scherenhebel 31, 32, 41, 42 auf einander gegenüberliegenden Seiten der Ablage 2 angeordnet.

Ein jeweiliger erster Scherenhebel 31, 41 ist an einem ersten Ende 311, 411 ortsfest und drehbar an der Ablage 2 angeordnet. Die Festlegung dieser ersten Enden 311, 411 des ersten Scherenhebels 31, 41 erfolgt dabei beispielsweise durch Verschrauben oder Vernieten.

Ein jeweiliger zweiter Scherenhebel 32, 42 ist an seinem ersten Ende 321, 421 drehbar und verschiebbar an der Ablage 2 angeordnet. Dazu ist beispielsweise an einer Außenseite zweier der Seitenwände 22 der Ablage 2 eine Führungsnut 23 angeformt, in die ein Bolzen oder ein Rad entlang der Führungsnut 23 führbar ist.

Denkbar ist auch die Anordnung einer Führungsschiene an den Seitenwänden 22 der Ablage 2.

Entsprechend ist ein zweites Ende 312, 412 des ersten Scherenhebels 31, 41 drehbar und verschiebbar und ein zweites Ende 322, 422 des zweiten Scherenhebels 32, 42 ortsfest und drehbar an dem Schubkasten oder dem Korpus oder an einer Auszugsführung des Möbels oder Haushaltsgerätes angeordnet.

Die Festlegung bzw. verschiebbare Führung dieser zweiten Enden 322, 422, 312, 412 der Scherenhebel 31, 41 erfolgt dabei bevorzugt über ein am Boden oder einer Seitenwand des Schubkastens oder des Korpus des Möbels oder Haushaltsgerätes festgelegten Führungsschiene 8, wie beispielsweise in den Fig. 3 bis 5 dargestellt.

Wie in den Fig. 1 bis 6 des Weiteren gezeigt, ist an zumindest einem Paar der Scherenhebel 31, 32, 41, 42 ein Schwenkhebel 33, 43 angeordnet, an dessen freiem Ende ein Griff 6 befestigt ist, mit dem ein Benutzer die Scherenmechanik betätigen kann. Dieser Schwenkhebel 33, 43 ist dabei vorzugsweise direkt mit dem ersten Scherenhebel 31, 41 und über eine Querstrebe mit dem zweiten Scherenhebel 32, 42 verbunden.

Fig. 1 zeigt dabei eine Ausführungsvariante eines Hebemechanismus 1 mit zwei Schwenkhebeln 33, 43, bei denen der Griff 6 die beiden Schwenkhebel 33, 43 an ihren freien oberen Enden miteinander verbindet.

Bei der in den Fig. 3 bis 5 gezeigten Ausführungsvariante ist nur ein Schwenkhebel 33 mit einem daran angeordneten Griff 6 vorgesehen.

Die zweiten Enden 312, 412 der ersten Scherenhebel 31, 41 sind über eine Synchronisationsstange 5 miteinander gekoppelt. Diese Synchronisationsstange 5 ist in ihrer Länge L_{S} variabel einstellbar.

Bei der in den Fig. 1 bis 7 gezeigten Ausführungsvariante ist die Synchronisationsstange 5 als Teleskopstange ausgebildet.

Die Synchronisationsstange 5 weist dabei eine erste Stange 51 mit einer Vielzahl von Rastelementaufnahmen 53 und eine zweite Stange 52 mit wenigstens einem vorstehenden Rastelement 54 auf.

Wie in den Fig. 1 und 6 gezeigt, kann die Synchronisationsstange 5 dabei einen polygonalen oder runden Querschnitt aufweisen.

Die Rastelementaufnahmen 53 sind bei der hier gezeigten Ausführungsvariante entlang einer Linie als Lochleiste ausgebildet. Das wenigstens eine Rastelement 54 ist dabei als federnd in die zweite Stange eindrückbarer Bolzen ausgebildet.

Denkbar sind auch andere Rastmechanismen, beispielsweise in Gestalt einer Verzahnung.

Dadurch ist in einfacher Weise ermöglicht, Ablagen 2 unterschiedlicher Breiten, wie beispielsweise die in den Fig. 1 und 2 gezeigten Ablagen 2 mit Breiten B₁ und B₂, an dem Hebemechanismus 1 zu befestigen.

Im Falle eines durchgehenden Griffes 6, wie es in den Fig. 1 und 2 gezeigt ist, ist entsprechend auch der Griff 6 als Teleskopstange ausgebildet.

Wie in den Fig. 6 und 7 gezeigt, ist in einer bevorzugten Ausführungsvariante an den Enden der Synchronisationsstange 5 jeweils ein Zahnrad 55 angeordnet, das in eine in dem Schubkasten oder dem Korpus oder an einer auszugsführung des Möbels oder Haushaltsgerätes fixierte Zahnstange 82 eingreift.

Die Zahnstange 82 ist dabei bevorzugt in die Führungsschiene 8 integriert eingebaut. Die Führungsschienen 8 weisen bevorzugt einen c-förmigen Grundkörper 81 auf, in den die an den beiden Enden der Synchronisationsstange 5 befestigten Zahnräder 55 eingreifen und mit der Zahnstange 82 kämmend ein paralleles Verfahren der zweiten Enden 312, 412 der ersten Scherenhebel 31, 41 beim Anheben oder Absenken der Ablage 2 gewährleisten.

Bei der in Figur 8 gezeigten Ausführungsvariante weist die Schiebe-Schwenkmechanik zwei Schwenkarme 103, 104 auf, die an jeweiligen Seitenwänden eines Korpus mit einem ersten Ende parallel zur Ebene der Seitenwände drehbar festgelegt und parallel zueinander beabstandet angeordnet sind.

Das zweite Ende der Schwenkarme 103, 104 ist dabei drehbar an einer Führungsschiene 105 einer Auszugsführung festgelegt, in der zumindest eine Laufschiene 106 linear verfahrbar ist.

Über einen Aktivator 107 und eine Fixiervorrichtung 108 ist eine Ablage festlegbar. Die Befestigung der Schwenkarme 103, 104 an der Seitenwand des Korpus erfolgt dabei vorzugsweise über eine Seitenwandhalterung 112, die an einer Seitenwand montierbar ist und an der die Schwenkarme 103, 104 über jeweilige Drehgelenke 131, 141 schwenkbar festgelegt sind.

Die Schwenkarme 103, 104 sind dabei über weitere Drehgelenke 132, 142 schwenkbar an der Führungsschiene 105 befestigt, so dass die Führungsschiene 105 bei einer Schwenkbewegung der Schwenkarme 103, 104 in der waagerechten Position verbleibend aus einer unteren Position innerhalb des Korpus in eine angehobene, obere Position zumindest teilweise außerhalb des Korpus verschwenkbar ist.

Zwischen Ansätzen 134 der Schwenkarme 103 ist eine Synchronisationsstange 116 zur Synchronisation der Bewegung der Schwenkarme 103 vorgesehen. Die Synchronisationsstange 116 ist dabei an den Ansätzen 134 beispielsweise mit Nieten 35 befestigt, wobei an den Enden der Synchronisationsstange 116 Befestigungsplatten 161 mit Bohrungen zum Durchstecken der Niete 135 vorgesehen sind.

Auch bei der in Fig. 8 gezeigten Ausführungsvariante ist die Synchronisationsstange 116 als Teleskopstange ausgebildet.

Die Synchronisationsstange 116 weist dabei eine erste Stange 164 mit einer Vielzahl von Rastelementaufnahmen 162 und eine zweite Stange 165 mit wenigstens einem vorstehenden Rastelement 165 auf.

Auch hier sind die Rastelementaufnahmen 162 entlang einer Linie als Lochleiste ausgebildet. Das wenigstens eine Rastelement 163 ist dabei als federnd in die zweite Stange eindrückbarer Bolzen ausgebildet.

Denkbar sind auch hier andere Rastmechanismen, beispielsweise in Gestalt einer Verzahnung.

### Bezugszeichenliste

- 1: Hebemechanismus

- 2: Ablage
- 21: Boden
- 22: Seitenwand
- 23: Führungsnut

- 3: Scherenmechanik
- 31: erster Scherenhebel
- 311: erstes Ende
- 312: zweites Ende
- 32: zweiter Scherenhebel
- 321: erstes Ende
- 322: zweites Ende
- 33: Schwenkhhebel

- 4: Scherenmechanik
- 41: erster Scherenhebel
- 411: erstes Ende
- 412: zweites Ende
- 42: zweiter Scherenhebel
- 421: erstes Ende
- 422: zweites Ende
- 43: Schwenkhhebel

- 5: Synchronisationsstange
- 51: erstes Stangenelement
- 52: zweites Stangenelement
- 53: Rastelementaufnahme
- 54: Rastelement
- 55: Zahnrad

- 6: Griff

- 8: Führungsschiene
- 81: Grundkörper
- 82: Zahnstange
- 103: Schwenkarm
- 104: Schwenkarm
- 105: Führungsschiene
- 106: Laufschiene
- 107: Aktivator
- 108: Fixiervorrichtung
- 112: Seitenwandhalterung
- 131: Drehgelenk
- 132: Drehgelenk
- 134: Ansatz
- 135: Niet
- 141: Drehgelenk
- 142: Drehgelenk
- 116: Synchronisationsstange
- 161: Befestigungsplatte
- 162: Rastelementaufnahme
- 163: Rastelement
- 164: erste Stange
- 165: zweite Stange

- B₁: Breite der Ablage
- B₂: Breite der Ablage
- L_{S}: Länge der Synchronisationsstange

## Patentansprüche

1. Hebemechanismus (1) mit einer Ablage (2) zum Einbau in einen Schubkasten oder in einen Korpus eines Möbels oder Haushaltsgerätes, aufweisend ein Paar von Mechaniken zum Anheben und Absenken der Ablage (2), wobei jeweils eine der Mechaniken an einer Seite der Ablage (2) angeordnet ist und wobei die beiden Mechaniken über eine Synchronisationsstange (5) miteinander gekoppelt sind, **dadurch gekennzeichnet, dass** die Synchronisationsstange (5) in ihrer Länge (Ls) variabel einstellbar ist, wobei der Hebemechanismus eine Scherenmechanik (3, 4) mit zwei Paaren von gekreuzten und drehbar miteinander verbundenen Scherenhebeln (31, 32, 41, 42) zum Anheben und Absenken der Ablage (2) vorhanden ist wobei ein jeweiliger erster Scherenhebel (31, 41) an einem ersten Ende (311, 411) ortsfest und drehbar und ein jeweiliger zweiter Scherenhebel (32, 42) an einem ersten Ende (321, 421) drehbar und verschiebbar an der Ablage (2) angeordnet ist, wobei ein zweites Ende (312, 412) des ersten Scherenhebels (31, 41) drehbar und verschiebbar und ein zweites Ende (322, 422) des zweiten Scherenhebels (32, 42) ortsfest und drehbar an dem Schubkasten oder dem Korpus des Möbels oder Haushaltsgerätes anordenbar ist und wobei die zweiten Enden (312, 412) der ersten Scherenhebel (31, 41) über die Synchronisationsstange (5) miteinander gekoppelt sind.

2. Hebemechanismus nach Anspruch 1, **dadurch gekennzeichnet, dass** die Synchronisationsstange (5) als Teleskopstange ausgebildet ist.

3. Hebemechanismus nach Anspruch 2, **dadurch gekennzeichnet, dass** die Synchronisationsstange (5) mindestens eine erste Stange (51) mit einer Vielzahl von Rastelementaufnahmen (53) und mindestens eine zweite Stange (52) mit wenigstens einem vorstehenden Rastelement (54) aufweist.

4. Hebemechanismus nach Anspruch 3, **dadurch gekennzeichnet, dass** die Rastelementaufnahmen (53) eine Lochleiste bilden und das wenigstens eine Rastelement (54) als federnd in die zweite Stange (52) eindrückbarer Bolzen ausgebildet ist.

5. Hebemechanismus nach einem der vorstehenden Ansprüche, **dadurch gekennzeichnet, dass** an einem freien, von einem Benutzer verschwenkbaren Ende zumindest eines mit einem Paar der Scherenhebel (31, 32, 41, 42) gekoppelten Schwenkhebels (33, 43) ein Griff (6) befestigt ist.

6. Hebemechanismus nach Anspruch 5, **dadurch gekennzeichnet, dass** der Griff (6) in Längsrichtung teleskopierbar ausgebildet zwei auf einander gegenüber liegenden Seiten der Ablage (2) angeordnete Schwenkhebel (33, 43) miteinander verbindet.

7. Hebemechanismus nach einem der vorstehenden Ansprüche, **dadurch gekennzeichnet, dass** an den Enden der Synchronisationsstange (5) jeweils ein Zahnrad (55) angeordnet ist, das in eine in dem Schubkasten oder dem Korpus des Möbels oder Haushaltsgerätes fixierte Zahnstange (82) eingreift.

8. Möbel oder Haushaltsgerät mit einem Korpus und einem an dem Korpus befestigten Hebemechanismus (1) mit einer Ablage (2), wobei die Ablage (2) über den Hebemechanismus (1) anhebbar und absenkbar ist, **dadurch gekennzeichnet, dass** der Hebemechanismus (1) gemäß einem der Ansprüche 1 bis 7 ausgebildet ist.

9. Möbel oder Haushaltsgerät mit einem Korpus, aufweisend wenigstens einen aus dem Korpus ausziehbaren Schubkasten, **dadurch gekennzeichnet, dass** in dem oder zumindest einem Schubkasten wenigstens ein Hebemechanismus (1) mit einer Ablage (2) gemäß einem der vorstehenden Ansprüche 1 bis 7 eingebaut ist.

10. Möbel oder Haushaltsgerät nach Anspruch 9, **dadurch gekennzeichnet, dass** der Hebemechanismus (1) derart im Schubkasten eingebaut ist, dass die erste Führungsschiene (8) des Hebemechanismus (1) senkrecht zur Ausziehrichtung des Schubkastens ausgerichtet ist.

11. Möbel oder Haushaltsgerät mit einem Korpus und einem an dem Korpus befestigten Hebemechanismus (1) mit einer Ablage (2), wobei die Ablage (2) über den Hebemechanismus (1) anhebbar und absenkbar ist, wobei der Hebemechanismus ein Paar von Schiebe-Schwenkmechaniken, von denen jeweils eine an einer Seite der Ablage (2) angeordnet ist, mit wenigstens zwei an einer der Seitenwände des Korpus mit einem ersten Ende parallel zur Ebene der Seitenwände drehbar festgelegten und parallel zueinander beabstandet angeordneten Schwenkarmen (103, 104) aufweist, wobei an jeweiligen zweiten Enden der Schwenkarme (103, 104) eine Führungsschiene (105) derart parallel zur Ebene der Seitenwände schwenkbar festgelegt sind, dass die Führungsschiene (105) aus einer unteren Position innerhalb des Korpus in eine angehobene, obere Position zumindest teilweise außerhalb des Korpus verschwenkbar ist, zumindest eine in der Führungsschiene (105) linear verschiebbare Laufschiene (106), an der die Ablage (2) befestigt ist, und wobei die zweiten Enden der Schwenkarme (103, 104) über eine Synchronisationsstange (116) miteinander gekoppelt sind, **dadurch gekennzeichnet, dass** die Synchronisationsstange (116) in ihrer Länge (Ls) variabel einstellbar ist.

12. Möbel oder Haushaltsgerät nach Anspruch 11, **dadurch gekennzeichnet, dass** die Synchronisationsstange (116) als Teleskopstange ausgebildet ist.

13. Möbel oder Haushaltsgerät nach Anspruch 12, **dadurch gekennzeichnet, dass** die Synchronisationsstange (116) mindestens eine erste Stange (164) mit einer Vielzahl von Rastelementaufnahmen (162) und mindestens eine zweite Stange (165) mit wenigstens einem vorstehenden Rastelement (163) aufweist.

14. Möbel oder Haushaltsgerät nach Anspruch 13, **dadurch gekennzeichnet, dass** die Rastelementaufnahmen (162) eine Lochleiste bilden und das wenigstens eine Rastelement (163) als federnd in die zweite Stange (165) eindrückbarer Bolzen ausgebildet ist.

15. Schubkasten mit einer Frontblende, zwei Seitenzargen, einem Boden und einem Hebemechanismus (1) mit einer Ablage (2), wobei die Ablage (2) über den Hebemechanismus (1) anhebbar und absenkbar ist, **gekennzeichnet durch** wenigstens einen in einem Aufnahmeraum, insbesondere auf einem Boden des Schubkastens angeordneten Hebemechanismus (1) gemäß einem der Ansprüche 1 bis 7.

## Claims

1. Lifting mechanism (1) comprising a shelf (2) for installation in a drawer or in a body of a piece of furniture or domestic appliance, comprising a pair of mechanisms for raising and lowering the shelf (2), wherein one of the mechanisms is arranged in each case on one side of the shelf (2) and wherein the two mechanisms are coupled to one another via a synchronization rod (5), **characterized in that** the length (L_{S}) of the synchronization rod (5) is variably adjustable, wherein the lifting mechanism comprises a scissor mechanism (3, 4) with two pairs of crossed and mutually rotatably connected scissor levers (31, 32, 41, 42) for raising and lowering the shelf (2), wherein a respective first scissor lever (31, 41) is arranged on the shelf (2) in a stationary and rotatable manner at a first end (311, 411) on the shelf (2) and a respective second scissor lever (32, 42) is arranged on the shelf (2) in a rotatable and displaceable manner at a first end (321, 421), wherein a second end (312, 412) of the first scissor lever (31, 41) can be arranged rotatably and displaceably and a second end (322, 422) of the second scissor lever (32, 42) can be arranged fixedly and rotatably on the drawer or the body of the furniture or domestic appliance, and wherein the second ends (312, 412) of the first scissor lever (31, 41) are coupled to one another via a synchronization rod (5).

2. Lifting mechanism according to claim 1, **characterized in that** the synchronization rod (5) is designed as a telescopic rod.

3. Lifting mechanism according to claim 2, **characterized in that** the synchronization rod (5) comprises at least one first rod (51) having a plurality of latching element receptacles (53) and at least one second rod (52) having at least one projecting latching element (54).

4. Lifting mechanism according to claim 3, **characterized in that** the latching element receptacles (53) form a perforated strip and the at least one latching element (54) is designed as a pin which can be pressed resiliently into the second rod (52).

5. Lifting mechanism according to one of the preceding claims, **characterized in that** a handle (6) is fastened to a free end, pivotable by a user, of at least one pivot lever (33, 43) coupled to a pair of the scissor levers (31, 32, 41, 42).

6. Lifting mechanism according to claim 5, **characterized in that** the handle (6) is telescopically constructed in the longitudinal direction so as to connect two pivot levers (33, 43) arranged on opposite sides of the shelf (2) to one another.

7. Lifting mechanism according to one of the preceding claims, **characterized in that** a gearwheel (55) is arranged in each case at the ends of the synchronization rod (5), which gearwheel engages in a rack (82) fixed in the drawer or the body of the furniture or domestic appliance.

8. Piece of furniture or domestic appliance having a body and a lifting mechanism (1) which is fastened to the body and has a shelf (2), wherein the shelf (2) is liftable and lowerable via the lifting mechanism (1), **characterized in that** the lifting mechanism (1) is designed in accordance with one of claims 1 to 7.

9. Piece of furniture or domestic appliance having a body, comprising at least one drawer which can be pulled out of the body, **characterized in that** at least one lifting mechanism (1) with a shelf (2) according to one of claims 1 to 7 is incorporated in the or at least one drawer.

10. Piece of furniture or domestic appliance according to claim 9, **characterized in that** the lifting mechanism (1) is installed in the drawer in such a way that the first guide rail (8) of the lifting mechanism (1) is aligned perpendicularly to the pull-out direction of the drawer.

11. Piece of furniture or domestic appliance having a body and a lifting mechanism (1) which is fastened to the body and has a shelf (2), wherein the shelf (2) is liftable and lowerable via the lifting mechanism (1), wherein the lifting mechanism comprises a pair of sliding and pivoting mechanisms, one of which is arranged on each side of the shelf (2), having at least two pivot arms (103, 104) rotatably fixed to one of the side walls of the body with a first end parallel to the plane of the side walls and arranged spaced apart parallel to one another, wherein at respective second ends of the pivot arms (103, 104) a guide rail (105) is pivotably fixed in such a way parallel to the plane of the side walls that the guide rail (105) can be pivoted from a lower position within the body into a raised, upper position at least partially outside the body, at least one running rail (106) which can be displaced linearly in the guide rail (105) and to which the shelf (2) is fastened, and wherein the second ends of the pivot arms (103, 104) are coupled to one another via a synchronization rod (116), **characterized in that** the synchronization rod (116) is variably adjustable in length.

12. Piece of furniture or domestic appliance according to claim 11, **characterized in that** the synchronization rod (116) is designed as a telescopic rod.

13. Piece of furniture or domestic appliance according to claim 12, **characterized in that** the synchronization rod (116) comprises at least one first rod (164) having a plurality of latching element receptacles (162) and at least one second rod (165) having at least one projecting latching element (163).

14. Piece of furniture or domestic appliance according to claim 13, **characterized in that** the latching element receptacles (162) form a perforated strip and the at least one latching element (163) is designed as a pin which can be pressed resiliently into the second rod (165).

15. Drawer having a front panel, two side frames, a base and a lifting mechanism (1) with a shelf (2), wherein the shelf (2) is liftable and lowerable via the lifting mechanism, **characterized by** at least one lifting mechanism according to one of claims 1 to 7 which is arranged in a receiving space, in particular on a base of the drawer.

## Revendications

1. Mécanisme de levage (1) comprenant une étagère (2) pour l'installation dans un tiroir ou dans un corps d'un meuble ou d'un appareil ménager, comprenant une paire de mécanismes pour lever et abaisser l'étagère (2), dans lequel l'un des mécanismes est disposé à chaque fois sur un côté de l'étagère (2) et dans lequel les deux mécanismes sont couplés l'un à l'autre par l'intermédiaire d'une tige de synchronisation (5), **caractérisé en ce que** la longueur (L_{S}) de la tige de synchronisation (5) est réglable de manière variable, dans lequel le mécanisme de levage comprend un mécanisme à ciseaux (3, 4) avec deux paires de leviers à ciseaux (31, 32, 41, 42) croisés et connectés de manière rotative l'un par rapport à l'autre pour lever et abaisser l'étagère (2), dans lequel un premier levier à ciseaux respectif (31, 41) est disposé sur l'étagère (2) de manière fixe et rotative à une première extrémité (311, 411) sur l'étagère (2) et un deuxième levier en ciseaux (32, 42) est disposé sur l'étagère (2) de manière rotative et déplaçable à une première extrémité (321, 421), une deuxième extrémité (312, 412) du premier levier en ciseaux (31, 41) peut être disposée de manière rotative et déplaçable et une deuxième extrémité (322, 422) du deuxième levier à ciseaux (32, 42) peut être disposée de manière fixe et rotative sur le tiroir ou le corps du meuble ou de l'appareil ménager, et dans lequel les deuxièmes extrémités (312, 412) du premier levier à ciseaux (31, 41) sont couplées l'une à l'autre par une tige de synchronisation (5).

2. Mécanisme de levage selon la revendication 1, **caractérisé en ce que** la tige de synchronisation (5) est conçue comme une tige télescopique.

3. Mécanisme de levage selon la revendication 2, **caractérisé en ce que** la tige de synchronisation (5) comprend au moins une première tige (51) ayant une pluralité de réceptacles d'éléments de verrouillage (53) et au moins une seconde tige (52) ayant au moins un élément de verrouillage en saillie (54).

4. Mécanisme de levage selon la revendication 3, **caractérisé en ce que** les logements d'éléments de verrouillage (53) forment une bande perforée et l'au moins un élément d'encliquetage (54) est conçu comme une broche qui peut être pressée élastiquement dans la deuxième tige (52).

5. Mécanisme de levage selon l'une des revendications précédentes, **caractérisé en ce qu'**une poignée (6) est fixée à une extrémité libre, pivotable par un utilisateur, d'au moins un levier pivotant (33, 43) couplé à une paire des leviers de ciseaux (31, 32, 41, 42).

6. Mécanisme de levage selon la revendication 5, **caractérisé en ce que** la poignée (6) est réalisée de manière télescopique dans la direction longitudinale de façon à relier entre eux deux leviers pivotants (33, 43) disposés sur des côtés opposés de l'étagère (2).

7. Mécanisme de levage selon l'une des revendications précédentes, **caractérisé en ce qu'aux** extrémités de la tige de synchronisation (5) est disposée une roue dentée (55) qui s'engrène dans une crémaillère (82) fixée dans le tiroir ou le corps du meuble ou de l'appareil ménager.

8. Meuble ou appareil ménager comprenant un corps et un mécanisme de levage (1) fixé sur le corps et présentant une étagère (2), l'étagère (2) pouvant être levée et abaissée par le mécanisme de levage (1), **caractérisé en ce que** le mécanisme de levage (1) est conçu selon l'une des revendications 1 à 7.

9. Meuble ou appareil ménager comportant un corps, comprenant au moins un tiroir pouvant être extrait du corps, **caractérisé en ce qu'au** moins un mécanisme de levage (1) avec une étagère (2) selon l'une des revendications 1 à 7 est incorporé dans le ou au moins un tiroir (3).

10. Meuble ou appareil ménager selon la revendication 9, **caractérisé en ce que** le mécanisme de levage (1) est installé dans le tiroir de telle sorte que le premier rail de guidage (8) du mécanisme de levage (1) est aligné perpendiculairement à la direction de sortie du tiroir (3).

11. Meuble ou appareil ménager ayant un corps et un mécanisme de levage (1) qui est fixé au corps et a une étagère (2), dans lequel l'étagère (2) peut être levée et abaissée par l'intermédiaire du mécanisme de levage (1), dans lequel le mécanisme de levage comprend une paire de mécanismes coulissants et pivotants, dont l'un est agencé de chaque côté de l'étagère (2), ayant au moins deux bras de pivotement (103, 104) fixés de manière rotative à l'une des parois latérales du corps avec une première extrémité parallèle au plan des parois latérales et agencés de manière espacée parallèlement l'un à l'autre, dans lequel à des secondes extrémités respectives des bras de pivotement (103, 104), un rail de guidage (105) est fixé de manière pivotante, parallèlement au plan des parois latérales, de telle sorte que le rail de guidage (105) peut être pivoté d'une position inférieure à l'intérieur du corps vers une position supérieure relevée, au moins partiellement à l'extérieur du corps, au moins un rail de roulement (106) qui peut être déplacé linéairement dans le rail de guidage (105) et auquel l'étagère (2) est fixée, et dans lequel les secondes extrémités des bras pivotants (103, 104) sont couplées l'une à l'autre par l'intermédiaire d'une tige de synchronisation (116), **caractérisé en ce que** la tige de synchronisation (116) est réglable en longueur de manière variable.

12. Meuble ou appareil ménager selon la revendication 11, **caractérisé en ce que** la tige de synchronisation (116) est conçue comme une tige télescopique.

13. Meuble ou appareil électroménager selon la revendication 12, **caractérisé en ce que** la tige de synchronisation (116) comprend au moins une première tige (164) comportant une pluralité de réceptacles d'éléments de verrouillage (162) et au moins une deuxième tige (165) comportant au moins un élément de verrouillage en saillie (163).

14. Meuble ou appareil ménager selon la revendication 13, **caractérisé en ce que** les logements d'éléments de verrouillage (162) forment une bande perforée et l'au moins un élément de verrouillage (163) est conçu comme une broche qui peut être pressée élastiquement dans la deuxième tige (165).

15. Tiroir comportant un panneau frontal, deux cadres latéraux, un fond et un mécanisme de levage (1) avec une étagère (2), l'étagère (2) pouvant être levée et abaissée par le mécanisme de levage, **caractérisé par** au moins un mécanisme de levage selon l'une des revendications 1 à 7, qui est disposé dans un espace de réception, en particulier sur un fond du tiroir.
